# EUROPÄISCHE PATENTSCHRIFT

(11) **EP 0 035 735 B1**
(45) Veröffentlichungstag und Bekanntmachung des Hinweises auf die Patenterteilung: **01.02.1984**
(21) Anmeldenummer: 81101508.0
(22) Anmeldetag: 03.03.1981
(51) Int. Cl.: B41F 31/14

(54) **Umstellbares Heber-/Filmfarbwerk**
Convertible lever-inking/film-inking mechanism
Levier d'encrage ou film d'encrage convertible

(30) Priorität: 08.03.1980 DE 3008980
(43) Veröffentlichungstag der Anmeldung: 16.09.1981
(73) Patentinhaber: M.A.N.-ROLAND Druckmaschinen Aktiengesellschaft, 63012 Offenbach (DE)
(72) Erfinder: Klingler, Friedrich, D-8901 Kissing (DE); Makosch, Manfred, D-8901 Königsbrunn (DE)

## Beschreibung

Die Erfindung betrifft ein umstellbares Heber-/Filmfarbwerk mit einer an einem Farbkasten angeordneten Farbkastenwalze 1 , einer den nachgeschalteten Farbwalzen Farbe zuführenden Farbwerkwalze 4, einer an die Farbkastenwalze 1 anstellbaren und davon wegschwenkbaren Heberwalze 2, deren Schwenkmechanismus im Filmbetrieb abschaltbar ist, sowie einer zusätzlichen Walze 3 mit einer harten Oberfläche.

Aus der DE-B-2 703 424 ist ein Farbwerk für Offset-Druckmschinen der vorangehend spezifizierten Art bekannt. Bei diesem umstellbaren Farbwerk wird im Heberbetrieb eine Heberwalze zwischen einer an einem Farbkasten angeordneten Farbkastenwalze und einer Farbabnahmewalze als zusätzliche Walze verschwenkt. Zur Umstellung dieses bekannten Farbwerkes für den Filmbetrieb wird die genannte Farbabnahmewalze direkt an die Farbkastenwalze angestellt, so daß sie nun als Filmwalze arbeitet, während die Heberwalze in permanenter Anlage mit der Farbabnahmewalze verbleibt, so daß sie als Reiterwalze wirkt.

Üblicherweise weisen die in Filmfarbwerken verwendeten Farbabnahmewalzen bzw. Filmwalzen, die zur Farbabnahme an die Farbkastenwalze angestellt sind, eine strukturierte Oberfläche auf.

Aufgabe der Erfindung ist es, ein umstellbares Farbwerk der eingangs genannten Art so auszubilden, daß im Heberbetrieb die Heberwalze mit der Farbkastenwalze und einer Farbwerkwalze ggf. ohne strukturierte Oberfläche zusammenwirken kann, wobei im Filmbetrieb eine zusätzliche Walze mit einer derartigen Oberfläche verwendbar sein soll, bei einem Minimum an Walzen.

Diese Aufgabe wird gemäß dem Kennzeichen des Patentanspruchs 1 gelöst. Vorteilhafte Weiterbildungen der Erfindung ergeben sich aus den Unteransprüchen sowie aus der Beschreibung und derZeichnung.

Ein Vorteil der erfindungsgemäßen Ausbildung des umstellbaren Heber-/Filmfarbwerkes liegt in der Möglichkeit, die Heberwalze im Heberbetrieb gegen eine Farbwerkwalze, beispielsweise einen Farbreiber mit glatter Oberfläche anlegen zu lassen, wodurch Verschleißerscheinungen vorgebeugt werden kann, während im Filmbetrieb an die Farbkastenwalze als zusätzliche Walze eine Filmwalze mit strukturierter Oberfläche anstellbar ist.

Ein weiterer Vorteil liegt in der einfachen Einstellung der Filmwalze zur Heberwalze, da das Nachjustieren einer als Filmreiterwalze arbeitenden Heberwalze nicht nötig ist. Die Filmwalzenlagerung wird nicht durch die Heberhebel verdeckt.

Im Heberbetrieb ist es günstig, eine Walze weniger einstellen zu müssen, d. h. schnellere Einrichtzeit.

Im folgenden wird die Erfindung anhand eines Ausführungsbeispiels im einzelnen beschrieben, wobei Bezug auf die Zeichnung genommen wird.

In der Zeichnung ist schematisch der obere Teil eines umstellbaren Heber-/Filmfarbwerkes dargestellt, der in bekannter Weise mit einer Anzahl nicht näher bezeichneter Farbübertragungswalzen und -reiber zur Einfärbung eines Plattenzylinders (nicht gezeigt) verwendet wird.

Der genannte Teil des umstellbaren Farbwerkes umfaßt eine angetriebene Farbkastenwalze 1, eine Heberwalze 2, eine zusätzliche bzw. Farbabnahmewalze 3 und eine angetriebene Farbwerkwalze 4, die als Farbreiber ausgebildet sein kann. Die Heberwalze 2 ist durch einen schematisch dargestellten Schwenkmechanismus 5 verschwenkbar, so daß sie die in der Zeichnung ausgezogen dargestellte Stellung und die strichpunktierte Stellung 2' einnehmen kann. In der gleichen Weise ist die zusätzliche Walze 3 durch einen Schwenkmechanismus 6 zwischen der ausgezogen dargestellten Stellung und einer strichpunktiert dargestellten Stellung 3' verschwenkbar. Es versteht sich,daß anstelle des dargestellten Schwenkmechanismus 6 auch andere mechanische, pneumatische oder hydraulische Stellvorrichtungen zur An- und Abstellung der zussätzlichen Walze 3 verwendet werden können. Die Farbkastenwalze 1 und die Walzen 3 und 4 weisen harte, beispielsweise metallische Oberflächen auf, während die Oberfläche der beispielsweise gummiüberzogenen Heberwalze 2 weich ist.

Wenn das Farbwerk im Heberbetrieb arbeitet, so wird die Heberwalze 2 durch den Schwenkmechanismus 5 zwischen der Farbkastenwalze 1 und der Farbwerkwalze 4 hin- und hergeschwenkt. Die Farbwerkwalze 4 kann als Reiber wirken und eine glatte Oberfläche aufweisen, so daß beim Anlegen der Heberwalze 2 an die Farbwerkwalze 4 die weiche Oberfläche der Heberwalze 2 geschont wird. Arbeitet das Farbwerk in der vorangehend beschriebenen Heberbetriebsweise, so ist die Filmwalze 3 von der Farbkastenwalze 1 und der Heberwalze 2 abgestellt und nimmt die bei 3' gezeigte Stellung ein.

Soll nun das Farbwerk im Filmbetrieb arbeiten, so verbleibt die Heberwalze 2 in Anlage mit der Farbwerkwalze 4, wobei der Schwenkmechanismus 5 stillgesetzt wird. Des weiteren wird die zusätzliche Walze 3 an die Farbkastenwalze 1 und die Farbheberwalze 2 angestellt, wobei zur Überbrückung von Geschwindigkeitsunterschieden infolge der langsamer laufenden Farbkastenwalze 1 zwischen dieser und der zusätzlichen Walze 3 ein Farbübertragungsspalt eingestellt wird, dessen Breite von der Geschwindigkeitsdifferenz und der gewünschten Farbübertragung abhängt. Bei dieser Walzenkonfiguration nimmt nun die zusätzliche Walze 3 von der Farbkastenwalze 1 Farbe ab und überträgt diese über die Heberwalze 2 zu der Farbübertragungswalze bzw. Farbwerkwalze 4. Zur effektiven Farbübertragung zwischen der Farbkastenwalze 1 und der zusätzlichen Walze 3 kann die beispielsweise metallische Oberfläche der Farbwerkwalze 3 strukturiert sein. Die Heberwalze 2 und die zusätzliche Walze 3 werden durch Friktion angetrieben, benötigen also keinen eigenen Antrieb.

Die in der Zeichnung dargestellte Walzenkonfiguration ermöglicht eine kompakte Bauweise, wobei die verwendeten Schwenk- bzw. Stellmechanismen für die Heberwalze 2 und die zusätzliche Walze 3 in örtlich geeignete Positionen gesetzt werden können. Wesentlich ist es, daß durch die Anordnung der zusätzlichen Walze 3 etwa oberhalb oder etwa unterhalb der Farbkastenwalze 1 und der Farbwerkwalze 4 etwa auf deren Höhe die Heberwalze 2 zwischen die zusätzliche Walze 3 und die Farbwerkwalze 4 setzbar ist, so daß z. B. bei einer Ausdehnung der Heberwalze 2 durch Erwärmung im Filmbetrieb die zusätzliche Walze 3 etwa tangential an der Farbkastenwalze 1 verschoben wird, so daß keine wesentlichen Spaltänderungen zwischen diesen Walzen auftreten.

In vorteilhafter Weise kann somit von einem konventionellen Filmfarbwerk durch Abstellen der zusätzlichen Walze 3 und Einschaltung des Schwenkmechanismus 5 auf ein konventionelles Heberfarbwerk übergegangen werden.

Bei einer Walzenfolge hart-weich-hart für die Film-, Heber- und nachfolgenden Farbwerkwalzen kann eine Walze eingespart werden.

## Patentansprüche

1. Umstellbares Heber_{-/}Filmfarbwerk mit einer an einem Farbkasten angeordneten Farbkastenwalze (1), einer den nachgeschalteten Farbwalzen Farbe zuführenden Farbwerkwalze (4), einer an die Farbkastenwalze (1) anstellbaren und davon wegschwenkbaren Heberwalze (2), deren Schwenkmechanismus im Filmbetrieb abschaltbar ist, sowie einer zusätzlichen Walze mit einer harten Oberfläche, dadurch gekennzeichnet, daß die zwischen Farbkastenwalze (1) und Farbwerkwalze (4) liegende Heberwalze (2) für den Filmbetrieb an die Farbwerkwalze (4) anstellbar ist, und daß die zusätzliche Walze (3) zwischen Farbkastenwalze (1) und Heberwalze (2) liegt, die im Heberbetrieb abgestellt und für den Filmbetrieb an die beiden Walzen (1 und 2) anstellbar ist.

2. Umstellbares Heber-/Filmfarbwerk nach Anspruch 1, dadurch gekennzeichnet, daß die zusätzliche Walze (3) eine metallische Oberfläche aufweist.

3. Umstellbares Heber-/Filmfarbwerk nach Anspruch 2, dadurch gekennzeichnet, daß die Oberfläche der zusätzlichen Walze (3) strukturiert ist.

4. Umstellbares Heber-/Filmfarbwerk nach Anspruch 1, dadurch gekennzeichnet, daß die Farbwerkwalze (4) als Reibwalze ausgebildet ist. 5. Umstellbares Heber-/Filmfarbwerk nach einem der vorangehenden Ansprüche, dadurch gekennzeichnet, daß im Filmbetrieb die zusätzliche Walze (3) durch einen Farbübertragungsspalt von der Farbkastenwalze (1) getrennt ist, und daß die Oberflächengeschwindigkeiten der Farbkastenwalze (1) zum Plattenzylinder z. B. 1 : 60 betragen.

6. Umstellbares Heber-/Filmfarbwerk nach einem der vorangehenden Ansprüche, dadurch gekennzeichnet, daß die zusätzliche Walze (3) etwa unterhalb der Farbkastenwalze (1), die Farbwerkwalze (4) etwa auf der Höhe der Farbkastenwalze (1) und die Heberwalze (2) zwischen der zusätzlichen Walze (3) und der Farbwerkwalze (4) angeordnet sind.

7. Umstellbares Heber-/Filmfarbwerk nach einem der vorangehenden Ansprüche 1 bis 5, dadurch gekennzeichnet, daß die zusätzliche Walze (3) etwa oberhalb der Farbkastenwalze (1), die Farbwerkwalze (4) etwa auf der Höhe der Farbkastenwalze (1) und die Heberwalze (2) zwischen der zusätzlichen Walze (3) und der Farbwerkwalze (4) angeordnet sind.

8. Umstellbares Heber-/Filmfarbwerk nach einem der vorangehenden Ansprüche, dadurch gekennzeichnet, daß die Walzenfolge im Filmbetrieb nach der Farbkastenwalze (1): harte zusätzliche Walze (3), weiche Heberwalze (2), harte Farbwerkwalze (4) ist, so daß durch Abstellen der zusätzlichen Walze (3) im Heberbetrieb nach der Farbkastenwalze (1) die weiche Heberwalze (2) und dann die harte Farbwerkwalze (4) folgt.

## Claims

1. Convertible lift-feed/film-inking mechanism having an ink duct roller (1) arranged on an ink duct, having ₈ra inking mechanism roller (4), carrying ink to the subsequent inking rollers, having a feed roller (2) which can be placed on the ink duct roller (1) and is pivotable away therefrom and whose pivot mechanism can be switched off in film-inking operation, and having an additional roller (3) with a hard surface, characterised in that the feed roller (2) lying between the ink duct roller (1) and inking mechanism roller (4) can be placed on the inking mechanism roller (4) for film-inking operation, and in that the additional roller (3) lies between the ink duct roller (1) and feed roller (2) which is moved away in feeding operation and can be placed on the two rollers (1 and 2) for film-inking operation.

2. Convertible tift-feed/film-inking mechanism according to claim 1, characterised in that the additional roller (3) has a metal surface.

3. Convertible lift-feed/film-inking mechanism according to claim 2, characterised in that the surface of the additional roller (3) is structured.

4. Convertible lift-feed/film-inking mechanism according to claim 1, characterised in that the inking mechanism roller (4) is designed as a distributor roller.

5. Convertible lift-feedjfilm-inking mechanism according to any one of the above claims, characterised in that in film-inking operation, the di- tional roller (3) is separated from the ink duct roller (1) by an ink transfer slot, and in that the surface velocity of the ink duct roller (1) relative to the plate cylinder is for example 1 : 60.

6. Convertible lift-feed/film-inking mechanism according to any one of the above claims, characterised in that the additional roller (3) is arranged roughly below the ink duct roller (1), the inking mechanism roller (4) roughly at the same level as the ink duct roller (1), and the feed roller (2) between the additional roller (3) and the inking mechanism roller (4).

7. Convertible lift-feed/film-inking mechanism according to any one of the above claims 1 to 5, characterised in that the additional roller (3) is arranged roughly above the ink duct roller (1), the inking mechanism roller (4) roughly at the same level as the ink duct roller (1), and the feed roller (2) between the additional roller (3) and the inking mechanism roller (4).

8. Converible lift-feed/film-inking mechanism according to any one of the above claims, characterised in that the sequence of rollers in film-inking operation after the ink duct roller (1) is: hard additional roller (3), soft feed roller (2), hard inking mechanism roller (4), so that by removing the additional roller (3), the soft feed roller (2) and then the hard inking mechanism roller (4) follow the ink duct roller (1) in feed operation.

## Revendications

1. Dispositif à levier d'encrage ou film d'encrage convertible, comportant un rouleau d'encrier (1) adjoint à un encrier, un rouleau de dispositif d'encrage (4) amenant de l'encre aux rouleaux encreurs placés à la suite, un rouleau preneur (2) pouvant être approché du rouleau d'encrier (1) et être écarté de celui-ci par pivotement et dont le mécanisme de pivotement peut être mis hors d'action dans le fonctionnement pelliculaire, ainsi pu'un rouleau supplémentaire (3) muni d'une surface dure, caractérisé en ce que le rouleau preneur (2) situé entre le rouleau d'encrier (1) et le rouleau de dispositif d'encrage (4) peut être approché du rouleau de dispositif d'encrage (4) pour le fonctionnement pelliculaire et que le rouleau supplémentaire (3) est situé entre le rouleau d'encrier (1) et le rouleau preneur (2), est écarté dans le fonctionnement avec rouleau preneur et peut être approché des deux rouleaux (1,2) pour le fonctionnement pelliculaire.

2. Dispositif selon la revendication 1, caractérisé en ce que le rouleau supplémentaire (3) présente une surface métallique.

3. Dispositif selon la revendication 2, caractérisé en ce que la surface du rouleau supplémentaire (3) est structurée.

4. Dispositif selon la revendication 1, caractérisé en ce que le rouleau de dispositif d'encrage (4) est conçu sous forme de rouleau distributeur.

5. Dispositif selon l'une des revendications précédentes, caractérisé en ce que dans le fonctionnement pelliculaire, le rouleau supplémentaire (3) est séparé du rouleau d'encrier (1) par un interstice de transfert d'encre e que les vitesses superficielles du rouleau d'encrier (1) et du cylindre porte-clichés sont par exemple dans un rapport de 1 : 60.

6. Dispositif selon l'une des revendications précédentes, caractérisé par le fait que le rouleau supplémentaire (3) est disposé par exemple en dessous du rouleau d'encrier (1), le rouleau de dispositif d'encrage (4) a peu près à la hauteur du roleau d'encrier (1) et le rouleau preneur (2) entre le rouleau supplémentaire (3) et le rouleau de dispositif d'encrage (4).

7. Dispositif selon l'une des revendications précédentes 1 à 5, caractérisé en ce que le rouleau supplémentaire (3) est disposé par exemple au dessus du rouleau d'encrier (1), le rouleau de dispositif d'encrage (4) par exemple à la hauteur du rouleau d'encrier (1) et le rouleau preneur (2) entre le roleau supplémentaire (3) et le rouleau de dispositif d'encrage (4).

8. Dispositif selon l'une des revendications précédentes, caractérisé en ce que la succession de rouleaux dans le fonctionnement pelliculaire, après le rouleau d'encrier (1), est: rouleau supplémentaire (3) dur, rouleau preneur (2) mou, roleau de dispositif d'encrage (4) dur, de telle sorte qu'en écartant le rouleau supplémentaire (3), dans le fonctionnement avec rouleau preneur, après le rouleau d'encrier (1) viennent le rouleau preneur (2) mou et ensuite le rouleau de dispositif d'encrage (4) dur.
